# EUROPÄISCHE PATENTSCHRIFT

(11) **EP 0 043 466 B1**
(45) Veröffentlichungstag und Bekanntmachung des Hinweises auf die Patenterteilung: **07.11.1984**
(21) Anmeldenummer: 81104533.5
(22) Anmeldetag: 12.06.1981
(51) Int. Cl.: E04B 5/60, B44C 7/02

(54) **Spanndeckenkonstruktion**
Stretched ceiling construction
Construction de faux plafond tendu

(30) Priorität: 07.07.1980 FR 8015062
(43) Veröffentlichungstag der Anmeldung: 13.01.1982
(73) Patentinhaber: Allemann, Roland, F-68680 Loechle-Kembs (FR)
(72) Erfinder: Allemann, Roland, F-68680 Loechle-Kembs (FR)

## Beschreibung

Die vorliegende Erfindung betrifft eine Spanndeckenkonstruktion mit einer mindestens teilweise elastischen Folie, an deren Rand ein aus Kunststoff bestehender Einspannflansch befestigt ist, der sich in die Nut einer an der Wand angeordneten Wandleiste einschieben und in derselben formschlüssig verankern lässt.

Es ist bekannt, dass man Blinddecken aus einer elastischen Kunststoffolie herstellt und dieselbe nicht mehr an der darüber befindlichen Raumdecke aufhängt, sondern im gespannten Zustand an einer umlaufenden Wandleiste befestigt.

Es ist durch die DE-A 2 431 548 eine Profilleisten-Anordnung bekannt, welche zwei ineinandergreifende Profilleisten zur Befestigung flächiger Abdeckungen umfasst. Um auch relativ grosse Zugkräfte übertragen zu können, ist die eine der beiden Profilleisten mit vorzugsweise mehreren Widerhakenpaaren versehen, die mit entsprechenden Gegenhaken der anderen Profilleiste zusammenwirken.

Die Montage und insbesondere die Demontage einer auf diese Weise verankerten Abdeckung ist zeitraubend und dürfte sich in den meisten Fällen ohne Zerstörung bzw. Beschädigung mindestens einer Profilleiste kaum bewerkstelligen lassen. Um dies zu vermeiden, ist daher auch vorgesehen, die ortsfeste, am Bauteil verankerte Profilleiste geteilt auszuführen, was jedoch wiederum die Herstellung verteuert und die Montage-und Demontagezeit verlängert. Auch die ferner vorgeschlagene Anbringung von Ösen, Schwalbenschwanzprofilen oder sonstigen, der Herausnahme des einen Profilteils dienenden Fortsätzen sind zusätzlich anzubringende Hilfsmittel, welche die Herstellung verteuern oder ferner vom ästhetischen Gerichtspunkt aus nachteilig sind.

Die FR-A 2 002 261 zeigt eine am Randbereich einer Kunststoffolie angeschweisste Profilleiste, welche mit einer nach unten weisenden Zunge versehen ist und bei der Montage in ein ortsfestes Halteprofil eingeschoben wird. In gespanntem Zustand der Folie ist die Profilleiste im Halteprofil gegen einen Anschlag verankert.

Diese Profilleiste muss einerseits mit sehr engen Masstoleranzen hergestellt werden, da sie sich sonst unter der Zugwirkung der Folie überkantet und aus ihrer Verankerung löst. Das Risiko des unbeabsichtigen Lösens ist umso grösser, als der untere Abschnitt der ortsfesten Halteleiste bei jeder Demontage nach unten gebogen werden muss und die Verbindung somit im Laufe der Zeit immer leichter lösbar wird. Auch muss die von der Folie auf die Profilleiste ausgeübte Zugspannung beim Montagevorgang komplett aufgehoben werden.

Schliesslich ist durch die FR-A 2 192 588 eine Befestigungs- und Spannvorrichtung für Kunststoffolien bekannt, gemäss welcher die Folie selbst zwischen zwei Profile eingeklemmt wird. Ein solches System bedarf einer genauen Abstimmung der Profilabmessungen auf die Dicke der jeweils verwendeten Kunststoffolie und lässt sich im übrigen nur für Folien kleinerer Abmessungen einsetzen.

Es ist die Aufgabe der vorliegenden Erfindung, eine Spanndeckenkonstruktion vorzuschlagen, welche bei relativ unkomplizierter konstruktiver Ausbildung der verwendeten Profile eine aussergewöhnlich einfache Montage und Demontage sowie eine einwandfreie Halterung der Deckenfolie gewährleistet. Sowohl der Einbau als auch der Ausbau der Folie sollen mit Hilfe eines einfachen Werkzeuges, vorzugsweise einer Spachtel, so erfolgen, dass eine sichere und dennoch leicht lösbare Verankerung ohne Demontage bzw. Verformung des ortsfesten Halteprofils möglich ist. Diese Aufgabe wird durch die im Anspruch definierte Merkmalskombination gelöst.

Der in der folgenden Beschreibung und in den Ansprüchen verwendete Ausdruck « Folie ist so zu verstehen, dass er sämtliche, mindestens teilweise elastischen Materialien umfasst, die sich für die Erstellung gespannter Blinddecken eignen. Hierunter fallen ausser den elastischen Kunststoffolien unter anderem auch gewebte Materialien.

Nachstehend wird anhand der beiliegenden Zeichnung ein Ausführungsbeispiel des Erfindungsgegenstandes beschrieben.
Figur 1 ist eine Schnittdarstellung der Wandleiste und zeigt die Spanndecke kurz vor deren Einsetzen in die Wandleistennut,
Figur 2 ist eine vergrösserte Schnittdarstellung des Randbereiches der Kunststoffolie,
Figur 3 veranschaulicht die Lage des Einspannflansches beim Einsetzen desselben,
Figur 4 zeigt den Einspannflansch in seiner endgültigen Einspannlage und
Figur 5 veranschaulicht den Ausbau des Einspannflansches.

Unterhalb einer Zimmerdecke 1 soll gemäss Fig. 1 eine Blinddecke gespannt werden. Zu diesem Zwecke ist an der Zimmerwand 2 eine umlaufende Wand leiste 3 mittels Schrauben 4 und Dübeln 5 befestigt. Die Wandleiste 3 kann beispielsweise aus Holz bestehen, ist aber gemäss einer bevorzugten Ausführungsform aus Kunststoff hergestellt. Sie weist eine nach aussen offene Ringnut 6 auf, die mit zwei symmetrisch angeordneten Ringschultern 6a und 6b versehen ist.

Die eigentliche Spanndecke besteht aus einer elastisch verformbaren Kunststoffolie 7, die beispielsweise aus PVC hergestellt sein kann und an deren Rand ein in seiner Gesamtheit mit 8 bezeichneter Einspannflansch befestigt ist. Die Form dieses Einspannflansches ergibt sich am besten aus der Querschnittsdarstellung gemäss Fig. 2.

Wie Fig. 2 zeigt, ist der Querschnitt des Einspannflansches 8 praktisch ankerförmig, wobei ein zur Befestigung der Folie 7 bestimmter mittlerer Steg 9 vorgesehen ist, an welchen sich ein oberer Haltewulst 10 sowie ein unterer Haltewulst 11 anschliessen. Der untere Haltewulst 11 ist beträchtlich länger ausgebildet, als der obere und weist ausserdem an seiner Stirnfläche eine Einbuchtung 12 auf, so dass eine Haltelippe 13 entsteht. Die Befestigung der Folie 7 an der unteren Fläche des Steges 9 kann beispielsweise durch Anschweissen, Ankleben oder auf sonstige, zweckentsprechende Weise erfolgen.

Die Montage der beschriebenen Spanndecke sei nun anhand von Fig. 3 erläutert. Die dargestellte Wandleiste 14 unterscheidet sich von derjenigen nach Fig. 1 hauptsächlich dadurch, dass sie aus einem Kunststoff hergestellt ist und dass deren mit 15 bezeichnete Nut eine abgerundete Innenfläche aufweist. Die beiden Ringschultern 16 und 17 dieser Nut 15 sind ebenfalls symmetrisch angeordnet, im Gegensatz zu den Ringschultern 6a und 6b von Fig. 1 jedoch leicht gegen die Vertikalebene geneigt.

Im Hinblick auf die Montage der Spanndecke wird dieselbe mittels einer Spachtel S gemäss Fig. 1 zunächst so erfasst, dass die Spachtel in den Spalt zwischen dem Steg 9 und dem unteren Ringwulst 11 eingreift. Auf diese Weise lässt sich die Spanndecke unter Anwendung einer gewissen Zugspannung in Richtung des Pfeiles P (Fig. 1) in die Ringnut 6 bzw. 15 (Fig. 3) einsetzen. Wie sich ferner aus Fig. 3 ergibt, gleiten die beiden Haltewulste 10 und 11 zunächst mit ihren Aussenflächen auf den beiden mit Fₒ bzw. Fᵤ bezeichneten Schrägflächen, bis der obere Haltewulst 10 über die obere Ringschulter 17 hinweggleitet und damit hinter dieselbe einschnappt. Beim weiteren Eindrücken des Einspannflansches 8 in Richtung des Pfeiles P (Fig. 3) verformt sich der Einspannflansch in der Weise, dass sich die Oberkante des oberen Haltewulstes 10 weiter nach oben schiebt, während der untere Haltewulst schliesslich hinter der Ringschulter 16 seine definitive, in Fig. 4 dargestellte Lage einnimmt. Der Einspannflansch 8 ist damit innerhalb der Nut 15 (Fig. 4) fest verankert und der von der Folie 7 über den Steg 9 ausgeübte Zug verteilt sich praktisch gleichmässig auf die beiden Ringschultern 16 und 17. Die beschriebene Montage lässt sich innerhalb kürzester Zeit mit wenigen Handgriffen auch von ungelerntem Personal durchführen. Faltenbildung an der Folie 7 wird, wie die Erfahrung zeigt, mit Sicherheit vermieden.

Wie sich aus Fig. 4 ergibt, ragt in der endgültigen Montagestellung die mit 13 bezeichnete Abhebelippe über die Schrägfläche Fᵤ hinaus. Zur Demontage des Einspannflansches 8 genügt es, die von der Folie 7 ausgeübte Spannung durch eine an der Stelle 19 eingeführte Spachtel (S₁) aufzuheben und gleichzeitig die Abhebelippe 13 mittels einer zweiten, an der Stelle 18 eingeführten Spachtel nach oben zu drücken. Der untere Haltewulst 11 löst sich dann von der Ringschulter 16 und der Einspannflansch nimmt die in Fig. 5 dargestellte Lage ein, in welcher er durch den von der Folie 7 ausgeübten Zug aus der Nut 15 herausgezogen wird. Man führt ihn dabei zweckmässigerweise auf einer weiteren Spachtel S₂.

Bei dem dargestellten Ausführungsbeispiel sind die beiden Ringschultern 16 und 17 der Nut 15 symmetrisch und vertikal übereinander angeordnet, während der Einspannflansch 8 mit ungleichmässig langen Haltewulsten 10 bzw. 11 versehen ist. Es wäre grundsätzlich auch möglich, den Einspannflansch 8 mit gleich grossen Haltewulsten auszuführen und die beiden Ringschultern 16 und 17 dementsprechend in der Waagrechten gegeneinander zu versetzen, wobei die untere Ringschulter 16 weiter im Innern der Nut 15 liegen würde, als die obere Ringschulter 17.

Der Einspannflansch 8 (Keder) besteht bei einer bevorzugten Ausführungsform aus Polyvinylchlorid, könnte aber auch aus einem anderen zweckentsprechenden Kunststoff oder aus Gummi bestehen.

Die Wandleiste 3, 14 kann aus Holz, Kunststoff, Leichtmetall oder einer Kombination dieser Werkstoffe erstellt sein.

Von besonderer Bedeutung ist bei der beschriebenen Anordnung, dass die asymmetrische Ausbildung der Haltewulste 10/11 am Einspannflansch eine zweistufige Montage und Demontage desselben gestattet. Es liegt auf der Hand, dass es eine wesentliche Erleichterung beim Verlegen der Spanndecke bedeutet, wenn man zunächst den oberen Haltewulst 10 und anschliessend den unteren Haltewulst 11 einhängen kann. Beim Aushängen der Spanndecke wird zunächst der untere Haltewülst gelöst, worauf der Einspannflansch durch die Zugkraft der Decke ganz aus der Nut herausgezogen wird.

Die Spanndecke 7 weist bei allen Ausführungsformen eine beträchtliche Elastizität auf, so dass sie sich unter Spannung um mindestens 50% ihrer ursprünglichen Abmessung dehnt, diese elastische Dehnung aber bis 300% und mehr betragen kann. Die Dicke dieser Kunststoff-Spanndecken liegt zwischen 0,1 und 0,2 mm.

Dank der hohen Elastizität des Spanndeckenwerkstoffes und der beschriebenen Ausbildung der Einspannung lässt sich die Spanndecke gleich bei der Endmontage mit erheblicher Vorspannung einhängen, so dass ein Nachspannen auch nach längerem Gebrauch nicht mehr erforderlich ist.

Der Einspannflansch 8 ist ebenfalls formelastisch, so dass er sich bei der Montage (Fig. 3) und Demontage (Fig. 5) leicht verformen lässt, innerhalb der Nut 15 aber seine Verankerungslage (Fig. 4) von selbst einnimmt. Die Wandleiste (3, 14) ist dagegen praktisch formstarr ausgebildet, so dass deren Ringschultern 16 und 17 praktisch immer, somit auch während der Montage und Demontage, den gleichen gegenseitigen Abstand aufweisen.

## Patentansprüche

Spanndeckenkonstruktion mit einer mindestens teilweise elastischen Folie (7), an deren Randbereich ein aus Kunststoff bestehender Einspannflansch (8) befestigt ist, der sich in die Nut (6, 15) einer an der Wand angeordneten Wandleiste (3, 14) einschieben und in derselben formschlüssig verankern lässt, wobei der Einspannflansch (8) einen praktisch ankerförmigen Querschnitt aufweist und demgemäss einen mittleren, zur Befestigung an der Folie (7) bestimmten Steg (9) sowie einen oberen Haltewulst (10) und einen unteren Haltewulst (11) besitzt, und die Nut (6, 15), der Ausbildung des Einspannflansches (8) entsprechend, mit mindestens einer oberen oder einen unteren Ringschulter (6a, 6b, 17, 16) versehen ist, wobei die beiden Haltewulste (10, 11) des Einspannflansches (8) so ausgebildet sind, dass sie sich beim Einschieben in die Nut (6, 15) der Wandleiste (3, 14) verformen und innerhalb der Nut (6, 15) ihre Verankerungsstellung einnehmen, dadurch gekennzeichnet, dass der untere Haltewulst (11) an seiner Frontfläche eine Einbuchtung (12, 13) aufweist, die im Montagezustand des Einspannflansches (8) von aussen mittels eines Werkzeuges zugänglich ist und damit den beschädigungsfreien Ausbau des Einspannflansches (8) gestattet, derart, dass eine ringfömige Abhebelippe (13) entsteht, welche im Einbauzustand auf der Aussenfläche (Fᵤ) der unteren Ringschulter (16) aufliegt, wobei entweder der untere Haltewulst (11) entweder gleichgross wie der obere (10) ausgebildet ist und die beiden Ringschultern (16, 17) horizontal gegeneinander versetzt angeordnet sind oder der untere Haltewulst (11) länger als der obere (10) ausgebildet ist und die beiden Ringschultern (16, 17) innerhalb der Nut (15) symmetrisch ausgebildet und vertikal übereinander angeordnet sind.

## Claims

Clamp-in ceiling design with an at least partially resilient sheet (7), to the edge region of which a clamping flange (8) is fixed which is made of plastic and can be inserted into and positively anchored in the groove (6, 15) of a wall strip (3, 14) located on the wall, the clamping flange (8) having a virtually anchorshaped cross-section and accordingly comprising a central web (9), intended for fixing to the sheet (7), and an upper holding bead (10) and a lower holding bead (11), and the groove (6, 15) being provided, corresponding to the design of the clamping flange (8), with at least one upper or one lower ring shoulder (6A, 6B, 17, 16), the two holding beads (10, 11) of the clamping flange (8) being shaped in such a way that, on insertion into the groove (6, 15) of the wall strip (3, 14), they are deformed and assume their anchored position inside the groove (6, 15), characterised in that the lower holding bead (11) has, on its front face, a recess (12, 13) which, in the assembled state of the clamping flange (8), is accessible from the outside for a tool and thus enables the clamping flange (8) to be removed without damage, in such a way that a ring-shaped lift-off lip (13) is formed which, in the assembled state, rests on the outer face (Fᵤ) of the lower ring shoulder (16), either the lower holding bead (11) having the same size as the upper holding bead (10) and the two ring shoulders (16, 17) being arranged with a mutual horizontal offset, or the lower holding bead (11) being made longer than the upper holding bead (10) and the two ring shoulders (16, 17) being shaped symmetrically within the groove (15) and being arranged vertically one above the other.

## Revendications

Faux-plafond tendu comprenant une feuille (7) au moins partiellement élastique (7) sur la région marginale de laquelle est fixée une bordure d'ancrage (8) en matière plastique que l'on peut engager dans la rainure (6, 15) d'une moulure (3, 14) fixée au mur et qui s'ancre dans cette rainure en établissant une liaison par épousement de formes, la bordure d'ancrage (8) présentant en section pratiquement la forme d'une ancre et, de ce fait, comprenant une âme centrale (9) destinée à être fixée à la feuille (7) ainsi qu'un bourrelet de retenue supérieur (10) et un bourrelet de retenue inférieur (11), la rainure (6, 15) étant munie, pour correspondre à la forme de la bordure d'ancrage (8), d'au moins un épaulement supérieur (6a, 17) et un épaulement inférieur (6b, 16), les deux bourrelets de retenue (1, 11) de la bordure d'ancrage (8) étant agencés de façon à se déformer lors de leur insertion dans la rainure (6, 15) de la moulure (3, 14) et à prendre leur position d'ancrage à l'intérieur de cette rainure, caractérisé en ce que le bourrelet de retenue inférieur (11) présente sur sa surface frontale un évidement (12, 13) lequel, dans la position de montage de la bordure d'ancrage (8) est accessible de l'extérieur au moyen d'un outil et permet ainsi de décrocher la bordure d'ancrage (8) sans détérioration, de façon à former une lèvre de soulèvement annulaire (13) qui, dans la position de montage, prend appui sur la surface externe (Fᵤ) de l'épaulement annulaire inférieur (16), le bourrelet de retenue inférieur (11) étant soit d'une grandeur égale à celle du bourrelet de retenue supérieur (10), les deux épaulements annulaires (16, 17) étant décalés d'un par rapport à l'autre dans la direction horizontale, soit plus long que le bourrelet de retenue supérieur (10), les deux épaulements annulaires (16, 17) étant alors de configuration symétrique à l'intérieur de la rainure (15) et verticalement superposés l'un sur l'autre.
